# EUROPÄISCHE PATENTSCHRIFT

(11) **EP 3 554 777 B1**
(45) Veröffentlichungstag und Bekanntmachung des Hinweises auf die Patenterteilung: **24.03.2021**
(21) Anmeldenummer: 17837941.8
(22) Anmeldetag: 06.12.2017
(51) Int. Cl.: B26B 13/00, B26B 13/24

(54) **SCHERE MIT MICRO-GLEITFILMTECHNOLOGIE**
SHEARS WITH MICRO SLIDING FILM TECHNOLOGY
CISEAUX AVEC TECHNOLOGIE DE MICROFILM LUBRIFIANT

(30) Priorität: 14.12.2016 DE 102016124288
(43) Veröffentlichungstag der Anmeldung: 23.10.2019
(73) Patentinhaber: Metatec GmbH, 07907 Schleiz (DE)
(72) Erfinder: DONAT, Axel, 07907 Schleiz (DE); DONAT, Jannette, 07907 Schleiz (DE); JURASCHIK, Andreas, 07907 Schleiz (DE)
(74) Vertreter: Donath, Dirk
(86) Internationale Anmeldenummer: PCT/DE2017/101044
(87) Internationale Veröffentlichungsnummer: WO 2018/108207

(56) Entgegenhaltungen:
- DE-C- 61 010
- DE-C- 190 391
- DE-C- 626 381
- DE-U1-202010 006 271

## Beschreibung

Die Erfindung betrifft eine Schere mit Micro-Gleitfilmtechnologie.

Eine Schere ist ein Werkzeug zum spanlosen Zertrennen oder Einschneiden verschiedener Materialien - meist mittels zweier gegeneinander beweglicher Klingen mit Schneiden, auch Scherenhebel oder Branchen genannt (https://de.wikipedia.org/wiki/Schere).

Diese beiden Scherenhebel sind jeweils an ihrem freien, der Scheide abgewandten Ende als Grifföse ausgeformt.

Der Schneidevorgang erfolgt, indem man das Material an der zu durchtrennenden Stelle zwischen die Klingen mit den Schneiden schiebt und diese dann dicht aneinander vorbeigleiten lässt.

Es gibt unterschiedliche Formen und Typen von Scheren, je nachdem, für welches Material und für welchen Zweck diese gedacht sind.

Scheren üblicher Bauart werden, je nach spezifischer Anwendung, einer spezifische Art des Schleifens unterzogen (Wellenschliff, Winkelschliff, gerader Schliff), um sie nach häufiger Verwendung vom stumpfen wieder in einen scharfen Zustand zu versetzen.

Ursächlich für die Schneidequalitätverminderung einer jeden Schere (des sogenannten "Stumpfwerdens") ist das während des Schneidevorganges sattfindende Abstumpfen der geschärften Metall-Kanten der Schneideklingen. Dies geschieht in einem verhältnismäßig kurzen Zeitraum.

Nur durch professionelles Nachschleifen kann die stumpf gewordene Schere wieder professionell schneiden, oder zumindest so schneiden, wie nach dem Neuerwerb.

Professionelles Nachschleifen kostet bei normal gebräuchlichen Scheren fast die Hälfte des Kaufpreises einer solchen Schere.

Bei professionellen Verwendungen (wie z.B. Friseurscheren, Schneiderscheren) ist der Preis für das Schleifen gleich, jedoch die Anzahl der Schleifvorgänge ist häufiger.

Obwohl z.B. der Friseur dem Stumpfwerden seiner Profischere mit mehrmaligem Reibschmirgeln an einem speziellen Lederriemen eine Zeit lang entgegenwirken kann, lässt sich der Profi-Nachschliff dadurch auch nicht vermeiden.

Und somit entstehen wiederholt Kosten, bis eine Schere irgendwann gänzlich ausgedient hat, da sie, in Ermangelung eines nachschleifbaren Materials, nicht mehr nachschleifbar ist.

Die Schere muss ersetzt werden. Das sind bei einer Profischere im Schnitt Kosten in Höhe von 85,00 bis 160,00 €.

Die Haushaltschere ist in fast jedem Haushalt anzutreffen, wobei jeder das Problem kennt, dass die in der Haushaltsschublade aufbewahrte Schere rasch nicht mehr so gut schneidet, wie man es gern hätte, so dass man sich oftmals bei der Verwendung dieser Schere nur noch mit weit geöffneten Scherenklingen und mehrfach aufeinanderfolgenden kurzen Klingenbewegungen durch das jeweilige Material "drücken" ("hindurchkämpfen") kann.
Ein sauberer Schnitt ist bei diesem "Hindurchkämpfen" meist nicht mehr möglich und man hat das Schnittgut mehr schlecht als recht zertrennt. Was danach meistens folgt, ist das Zurücklegen der stumpfen Schere in die Schublade (nur wenige Benutzer geben in der heutigen, schnelllebigen Zeit die Schere tatsächlich zum Schleifen).

Hinzu kommt bei Haushaltsscheren oft das "Phänomen", dass sie nicht an ihrem angestammten, gewohnten Platz in der Schublade zu finden sind, da sie nach dem letzten Schneideprozess achtlos am Ort des Schneidegeschehens abgelegt werden und dort liegen bleiben / vergessen werden.

Um das bestehende Problem der Schneidequalitätsverminderung bei den Scheren gemäß dem Stand der Technik zu vermeiden, müssten diese Scheren ohne direkte Berührung der metallischen Klingenkanten (Schneiden der Scherenklingen) arbeiten. Jedoch kann bei der Erfüllung dieser Anforderung keine der vorbekannten Scheren einen Schnitt ausführen, da das zu schneidende Material in diesem Fall nur zwischen die beiden Klingen rutschen würde.

Die DE 20 2010 006 271 U1 offenbart eine Spezial-Schere zum Schneiden dünner, klebender und abreibender Stoffe und Materialien. Sie dient dem Zweck zu verhindern, dass sich das Schnittgut aufgrund seiner Flexibilität an die Scherenklingen anschmiegen kann, was zu einem Anhaften, Ankleben, "kluppen" bzw. einem Dazwischenklemmen führen würde, so dass die Schere nicht mehr ordnungsgemäß einsatzfähig wäre.

Diese Schere gemäß der Lehre von DE 30 2010 006 271 U1 ist dadurch gekennzeichnet, dass eine der beiden Scherenklingen (je nach Rechs- oder Linkshändernutzung) eine durchgehende Ausstanzung oder durchgehende Formstanzung aufweist, welche dazu dient, einen speziellen Trennmittelträger aufzunehmen.
Die Wahl des speziellen Trennmittelträgers richtet sich nach der Anwendungsart der Spezialschere.
So kann der Trennmittelträger als ein Filz- oder Mikroschaumstück ausgeführt sein, dass an seiner Rückwand in der Ausstanzung oder der Formstanzung verankert wird, um ein Herausrutschen aus der einen Scherenklinge zu verhindern.
Als flüssige Trennmittel werden z.B. Öl, Wasser, Glycerol oder Paraffin eingesetzt, um den Trennmittelträger in bestimmten zeitlichen Abständen mit diesen zu tränken.
Der mit dem flüssigen Trennmittel getränkte Trennmittelträger (das Filz- oder Mikroschaumstück in der durchgehenden Ausstanzung oder der durchgehenden Formstanzung) kann beim Öffnen und Schließen der Schere durch das Filz- oder Mikroschaumstück die Scherenklingen mit dem flüssigen Trennmittel benetzen, in dem das Filz- oder Mikroschaumstück mindestens 0,5 mm und maximal 1,5 mm, (optimal 1 mm) aus der der einen Scherenklinge (mit der Ausstanzung oder der Formstanzung) herausragt.

Durch die schleifende Bewegung dieser Spezial-Schere wird überschüssiges Trennmittel abgeführt, so dass nur ein Trennfilm auf den Klingen generiert wird.
Das Filz- oder Mikroschaumstück kann gemäß der technischen Lehre von DE 30 2010 006 271 U1 austauschbar gestaltet sein, in dem die Rückwand an der ersten Scherenklinge im Bereich der durchgehenden Ausstanzung (oder der durchgehenden Formstanzung) mit einem abnehmaren Deckel versehen ist, um ein problemloses Tauschen des Trennmittelspenders zu ermöglichen.

Der Nachteil dieser technischen Lösung besteht darin, dass die Menge des flüssigen Trennmittels, welches der Trennmittelträger aufzunehmen vermag, sehr gering ist, was dazu führt, dass das flüssige Trennmittel beim mehrmaligen ordnungsgemäßen Gebrauch der Schere sehr schnell aufgebraucht wird (was ein ständiges Nachfüllen per Hand mit einer speziellen Nachfüllflache erfordert) bzw. beim längeren Lagern der Schere durch Verdampfungsprozesse zum teilweisen oder völligem Entfernen des Trennmittels aus dem Trennmittelträger führt, so dass dieser verklebt bzw. austrocknet und damit keine dem eigentlichen Zweck der Schere gemäß DE 30 2010 006 271 U1 dienende Funktion des Trennmittelträgers mehr besteht.

Die Patentschrift des Kaiserlichen Patentamts 61 010 A offenbart eine Vorrichtung zur selbsttätigen gleichmäßigen Ölverteilung über die inneren Flächen einer Schere, deren Ausflussöffnung durch die quer gegenüber durchbrochenen Löcher eines mit dem Ölbehälter verbundenen Rohres gebildet werden, welches einen mit Nuten versehenen Zapfen in sich aufnimmt, so dass durch dessen Vor- und Rückwärtsbewegung ein Öffnen und Schließen der Löcher des Rohres erfolgt.

Die Aufgabe der vorliegenden Erfindung besteht darin, eine Schere anzugeben, welche die zuvor stehend genannten Nachteile des Standes der Technik vermeidet und insbesondere ermöglicht, dass sich die metallischen Klingenkanten (Schneiden der Scherenklingen) nicht unmittelbar berühren bzw. deren Berührung sehr stark reduziert wird, um so sicherzustellen, dass sie sich gegenseitig nicht abzunutzen bzw. sich nahezu nicht abnutzen, damit kein Stumpfwerden der Schere verursacht wird.

Darüber hinaus soll die Schere längere Nutzungszeiträume ohne Nachfüllen des Trennmittels per Hand ermöglichen und stets unmittelbar ohne vorheriges Schärfen verwendbar sowie bei ihrer Lagerung zwischen den Schneidprozessen gut auffindbar sein.

Erfindungsgemäß wird diese Aufgabe durch die kennzeichnenden Merkmale des 1. Patentanspruchs gelöst. Weitere günstige Ausgestaltungsmöglichkeiten der Erfindung sind in den nachgeordneten Patentansprüchen angegeben.

Das Wesen der Erfindung besteht darin, dass man zwischen die metallischen Klingenkanten (Schneiden der Scherenklingen) ein Medium anordnet, welches die direkte Berührung der beiden Klingen aufeinander durch eine mikroskopisch dünne Trennschicht (Zwischenschicht mit Gleitfunktion) verhindert bzw. sehr stark reduziert.

Diese dünne Zwischenschicht ist ein eingebrachtes Polyalfaolefin, welches dazu dient, dass der Verschleiß der geschliffenen Metallkanten durch Abrieb extrem vermindert und somit nahezu vermieden wird.

Die Schere ist dazu in einer der beiden Scherenklingen mit einer graben- oder nutartigen Ausnehmung versehen, welche nahezu parallel zum Rücken oder zur Schneide der Scherenklinge bis fast hin zur Spitze der Scherenklinge verläuft, und dabei nur so tief in der Scherenklinge ausgestaltet ist, dass sie nicht völlig durch die Scherenklinge hindurchgehend ist. Auf diese Art und Weise bildet die Ausnehmung in dieser einen Scherenklinge einen Flüssigkeits-leitenden Kanal aus, welcher auf seiner der Scherenspitze abgewandten Seite bis nahezu an das Schraubenschloss verläuft, welches die beiden Scherenklingen in bekannter Weise miteinander verbindet.

Vorteilhaft kann diese Ausnehmung (der Flüssigkeits-leitenden Kanal) durch Fräsen in die eine der beiden Scherenklingen eingebracht werden.

Zweck der Ausnehmung (des Flüssigkeits-leitenden Kanals) ist die Generierung eines Gleitfilmes zwischen den beiden Scherenklingen, welcher durch einen einlegbaren Gleitfilmspender generierbar ist.

In die Ausnehmung (den Flüssigkeits-leitenden Kanal) mündet ein Verbindungskanal, welcher nahezu in einem rechten Winkel zu der Ausnehmung aus dieser heraus bis an die Oberfläche der Kanal-führende Scherenklinge verläuft.

Vorteilhafter Weise ist dieser Verbindungskanal als Sackbohrung in der Kanal-führenden Scherenklinge ausgeführt, welche senkrecht zur Oberfläche der Scherenklinge direkt bis in die Ausnehmung (den Flüssigkeits-leitenden Kanal) verläuft und in die Ausnehmung mündet.

Besonders vorteilhaft ist der Verbindungskanal an der Oberfläche der Scherenklinge als Anschlussöffnung in Form einer Innenöffnung mit Kugelnippelanschluss ausgeführt.

Über den Verbindungskanal, welcher besonders vorteilhaft den Kugelnippelanschluss aufweist, kann die Ausnehmung (der Flüssigkeitsleitenden Kanal), welche(r) sich mit dem Gleitfilmspender in einer der beiden Scherenklingen befindet, mit einem Tank eines Nachfüllautomats verbunden werden.

Dieser Nachfüllautomat umfasst einen Grundträger, in welchem sich ein Tank mit Anschlussstutzen zur flüssigkeitsleitenden Verbindung mit dem Verbindungskanal der Schere befindet, wobei der Grundträger mit Justierhalterungen auf seiner Oberfläche zum Haltern der Schere versehen ist.

Diese Justierhalterungen können am einen Ende der Schere in eine Grifföse oder in die beide Griffösen der Schere halternd eingreifen und / oder am anderen Ende der Schere als linke und rechte Justierhalterung die beiden Scherenklinge halternd einklemmen.

Alternativ dazu kann das Material des Nachfüllautomats, wenn die Schere zumindest teilweise aus magnetischem Material besteht, teilweise oder vollständig dauermagnetisch sein und mit Justierelementen versehren sein.

Wichtig an beiden Lösungen der Halterung der Schere an dem Nachfüllautomat ist nur, dass der Tank des Nachfüllautomats dicht und sicher mit dem Verbindungskanal in der einen Scherenklinge verbindbar ist (was besonders vorteilhaft über den Kugelnippelanschluss erfolgt), damit ein ordnungsgemäßer Gleitmittelnachfluss von Tank über den Verbindungskanal in die Ausnehmung (den Flüssigkeits-leitenden Kanal) mit dem Gleitfilmspender generierbar ist, wenn die Schere vom Grundträger gehalten wird.

Der in dem Grundträger angeordnete befüllbare Tank ist bei bestimmungsgemäßer Verwendung mit dem Verbindungskanal der Scherenklinge verbindbar, besonders vorteilhaft über den Anschlussstutzen mit dem Kugelnippelanschluss der Anschlussöffnung des Verbindungskanals.

Bei der bestimmungsgemäßen Verwendung der zuvorstehend beschriebenen Schere wird das Polyalfaolefin mit scheibenwischerähnlichen Vorgängen bei jedem Scherenöffnen aus dem Gleitfilmspender benetzend auf die metallischen Schnittflanken / Scherenklingen aufgetragen.

Somit können die Scherenklingen auf Grund des generierten Gleitfilmes nicht mehr direkt aufeinander schleifen und ein Stumpfwerden der Schere wird sehr stark verzögert, bzw. nahezu gänzlich verhindert.

Rückstände des Polyalfaolefins am Schnittgut unterbleiben dabei nahezu vollständig, da der aufgetragene Film äußerst gering und dünn beschaffen ist. Zwar ist er mikroskopisch nachweisbar, aber für das menschliche Auge ist der Film nicht sichtbar.

Dies belegen schon einfachste Schnittproben, z.B. mit weißem Papier oder weißem Baumwollstoff, welche zeigen, dass der Film aus Polyalfaolefins keine sichtbaren oder materialmindernden Rückstände hinterlässt.

Durch den in die Ausnehmung der Scherenklinge eingefügten Gleitfilmspender, welcher aus prinzipiell saugfähigem Material besteht, welches in der Lage ist das Polyalfaolefin gut zu "halten" und tropffrei abzugeben, wird dieses rückstandfreie Schneiden mittels der Schere zuverlässig gewährleistet.
Gleichzeitig ist durch den Gleitfilmspender ein dosiertes Nachfüllen der Ausnehmung (des Flüssigkeits-leitenden Kanals) garantiert, da die Kapillarkräfte des Materials ständig den notwendigen Saugeffekt für das im Tank befindliche Polyalfaolefin generiert.

Besonders vorteilhaft ist der Gleitfilmspender als Walk ausgeführt.

### Definition von Polyalfaolefinen:

Polyalfaolefine sind Weissöle der Kategorie physiologisch unbedenkliche H-1 Schmierstoffe.
Sie können unbedenklich direkt (innerlich oder äußerlich) in Kontakt mit Menschen oder Tieren kommen oder durch Verschlucken ins Verdauungssystem gelangen. Das Produkt darf auch (medizinisch geprüft) unbedenklich für die Produktion und Verpackung von Nahrungsmitteln verwendet werden, wo direkter Kontakt mit dem Öl nicht ausgeschlossen werden kann.

### Definition von Walk:

Walk besteht aus 100% reiner Schurwolle.
Walk besitzt eine natürliche Rückfettung durch das natureigene Wollfett. Dadurch wird Walk nicht trocken und spröde.
Walk ist in willkommenem Grad elastisch und kann sich somit gut an Formen anschmiegen, wird jedoch nicht zu instabil, da er bei der Herstellung verwoben wird.

Eine Leichtgängigkeit der Schere beim Schneidevorgang ist zusätzlich ein willkommener und technisch zwingender Effekt der Einbringung des o.g. Gleitfilms, ebenso wie die leichte Auffindbarkeit der Schere durch die für das Nachfüllen erforderliche Positionierung der Schere auf dem Grundkörper.

Die Schere mit Micro-Gleitfilmtechnologie führt mittels des Gleitfilmspenders und des Nachfüllautomats zu einem maximalen Erhalt der Klingenschärfe der Schere, zu einer dauerhaften Leichtgängigkeit sowie zu einer verbesserten Auffindbarkeit im Vergleich zu bisher bekannten herkömmlichen Scheren.

Die Erfindung wird nachstehend an Hand der schematischen Zeichnungen und des Ausführungsbeispiels näher erläutert. Dabei zeigt:
Fig. 1: eine schematische Darstellung einer Ausführungsform der Schere mit Micro-Gleitfilmtechnologie in Draufsicht der linken Seite,
Fig. 2: eine schematische Darstellung der Ausführungsform der Schere mit Micro-Gleitfilmtechnologie gemäß Fig. 1 in Draufsicht der rechten Seite,
Fig. 3: eine Detailansicht der Scherenklinge der Schere mit Micro-Gleitfilmtechnologie gemäß Fig. 1 in Draufsicht,
Fig. 4: eine Detailansicht des Querschnitts durch die Scherenklinge gemäß Fig. 3,
Fig. 5: eine schematische Darstellung der Ausführungsform der Schere mit Micro-Gleitfilmtechnologie gemäß Fig. 1 auf einem Grundträger in Draufsicht sowie
Fig. 6: eine schematische Darstellung der Ausführungsform der Schere mit Grundträger gemäß Fig.5 in Seitenansicht.

Die in der Fig. 1 dargestellte Schere (1) umfasst zwei gegeneinander bewegliche Scherenklingen (2) mit jeweils einer Schneide (21) und einem Rücken (22) sowie einer Scherenklingenverschraubung (6), vermittels derer die beiden Scherenklingen (2) beweglich miteinander verbunden sind, wobei die erste der beiden Scherenklingen (2) mit einer Ausnehmung (3) versehen ist, welche von der Umgebung der Scherenklingenverschraubung (6) nahezu parallel zum Rücken (22) oder zur Schneide (21) bis fast hin zur Spitze dieser ersten Scherenklinge (2) verläuft und in der ein saugfähiges Material eingefügt ist.

Die Ausnehmung (3) ist graben- oder nutartig als Flüssigkeits-leitender Kanal nur so tief in der ersten Scherenklinge (2) ausgestaltet, dass sie nicht völlig durch die erste Scherenklinge (2) hindurchgehend ist.

In die Ausnehmung (3) mündet ein Verbindungskanal (5) [wie in Fig. 2 und Fig. 3 gezeigt], welcher nahezu in einem rechten Winkel zu der Ausnehmung (3) aus dieser heraus, durch die erste Scherenklinge (2) hindurch und bis an deren Oberfläche verläuft und dort als eine Anschlussöffnung (51) ausgeführt ist.

Das saugfähige Material (4) ist als Gleitfilmspender, bspw. in Form eines Walk aus Schurwolle, ausgeführt, der in die Ausnehmung (3) einlegbar ist und vermittels dessen eine ölige Flüssigkeit rückhaltbar und dosiert abgebbar ist, so dass bei Befüllung mit dem Polyalfaolefin ein Gleitfilm zwischen den beiden Scherenklingen (2) generierbar ist.

Auf diese Art und Weise ist zwischen den beiden Scherenklingen (2) [insbesondere den Schneiden der Scherenklingen (2)] ein Medium anordenbar, welches die direkte Berührung der beiden Klingen aufeinander durch eine mikroskopisch dünne Trennschicht (Zwischenschicht mit Gleitfunktion) verhindert oder sehr stark reduziert.

Die Ausnehmung (3) ist, wie in Fig.5 und Fig.6 dargestellt, über den Verbindungskanal (5) und die Anschlussöffnung (51) mit einem Tank (8) über einen Anschlussstutzen (81) verbindbar, um die Funktion eines Nachfüllautomats zu genrieren.

Dieser Tank (8) befindet sich in einem Grundträger (7), wobei eine flüssigkeitsleitende Verbindung zwischen dem Tank (8) und dem saugfähige Material (4) in der Ausnehmung (3) generierbar ist.

Der Grundträger (7) ist mit Justierhalterungen (9) auf seiner Oberfläche zum Haltern der Schere (1) versehen.

Diese Justierhalterungen (9) können am einen Ende der Schere (1) in eine Grifföse oder in die beide Griffösen der Schere (1) halternd eingreifen und / oder am anderen Ende der Schere (1) als linke und rechte Justierhalterung (9) die beiden Scherenklingen (2) halternd einklemmen.

Alternativ dazu kann das Material des Grundträgers (7), wenn die Schere (1) zumindest teilweise aus magnetischem Material besteht, teilweise oder vollständig dauermagnetisch sein und mit Justierelementen versehren sein.

Wichtig an beiden Lösungen der Halterung der Schere (1) an dem Grundträger (7) ist nur, dass der Tank (8) dicht und sicher mit dem Verbindungskanal (5) der ersten Scherenklinge (2) verbindbar ist [besonders vorteilhaft über den Anschlussstutzen (81) mit der Anschlussöffnung (51) ausgeführt], damit ein ordnungsgemäßer Gleitmittelnachfluss von Tank (8) über den Verbindungskanal (5) in die Ausnehmung (3) [= Flüssigkeits-leitenden Kanal] generierbar ist, wenn die Schere (1) vom Grundträger (7) gehalten wird.

Vorteilhafter Weise ist der Verbindungskanal (5) als Sackbohrung in der Kanal-führenden ersten Scherenklinge (2) ausgeführt.

Darüber hinaus ist die Anschlussöffnung (51) vorteilhaft als Innenöffnung, besonders vorteilhaft als Kugelnippelanschluss ausgeführt.

Vorteilhaft ist des Weiteren, dass die ölige Flüssigkeit ein Polyalfaolefin ist.

Der in dem Grundträger (7) angeordnete befüllbare Tank (8) ist bei bestimmungsgemäßer Verwendung mit dem Verbindungskanal (5) der ersten Scherenklinge (2) verbindbar, besonders vorteilhaft über den Anschlussstutzen (81) und die Anschlussöffnung (51), die vorteilhaft als Kugelnippelanschluss ausgeführt ist.

Bei der bestimmungsgemäßen Verwendung der zuvor stehend beschriebenen Schere (1) wird das Polyalfaolefin mit scheibenwischerähnlichen Vorgängen bei jedem Öffnen der Schere (1) aus dem Gleitfilmspender benetzend auf die metallischen Schnittflanken / Scherenklingen (2) aufgetragen.

Somit können die Scherenklingen (2) auf Grund des generierten Gleitfilmes nicht mehr direkt aufeinander schleifen und ein Stumpfwerden der Schere (1) wird sehr stark verzögert, bzw. nahezu gänzlich verhindert.

Vorteilhaft verfügt der Tank (8) über einen Tankstutzen (10), über welchen der Tank (8) im Bedarfsfall wieder befüllt werden kann, so dass eine optimale, lange anhaltende Funktion des gesamten Systems aus Schere (2) und Grundträger (7) garantiert wird.

Durch den in die Ausnehmung (3) der ersten Scherenklinge (2) eingefügten Gleitfilmspender, welcher aus prinzipiell saugfähigem Material (4) besteht, welches in der Lage ist das Polyalfaolefin gut zu "halten" und tropffrei abzugeben, wird diese rückstandsfreie Schneiden mittels der Schere (2) zuverlässig gewährleistet.

Gleichzeitig ist durch den Gleitfilmspender ein dosiertes Nachfüllen der Ausnehmung (3) garantiert, da die Kapillarkräfte des saugfähigen Materials (4) ständig den notwendigen Saugeffekt für das im Tank befindliche Polyalfaolefin generiert.

Alle in der Beschreibung, den Ausführungsbeispielen und den nachfolgenden Ansprüchen dargestellten Merkmale können sowohl einzeln als auch in beliebiger Kombination miteinander erfindungswesentlich sein.

### Bezugszeichenliste

- 1: - Schere
- 2: - Scherenklingen
- 21: - Schneide
- 22: - Rücken
- 3: - Ausnehmung
- 4: - saugfähiges Material
- 5: - Verbindungskanal
- 51: - Anschlussöffnung
- 6: - Scherenklingenverschraubung
- 7: - Grundträger
- 8: - Tank
- 81: - Anschlussstutzen
- 9: - Justierhalterung
- 10: - Tankstutzen

## Patentansprüche

1. Schere (1) mit Micro-Gleitfilmtechnologie umfassend zwei gegeneinander bewegliche Scherenklingen (2) mit jeweils einer Schneide (21) und einem Rücken (22) sowie einer Scherenklingenverschraubung (6), vermittels derer die beiden Scherenklingen (2) beweglich miteinander verbunden sind, wobei die erste der beiden Scherenklingen (2) mit einer Ausnehmung (3) versehen ist, welche von der Umgebung der Scherenklingenverschraubung (6) nahezu parallel zum Rücken (22) oder zur Schneide (21) bis fast hin zur Spitze dieser ersten Scherenklinge (2) verläuft und in der ein saugfähiges Material (4) eingefügt ist, **dadurch gekennzeichnet, dass**
• die Ausnehmung (3) graben- oder nutartig als Flüssigkeits-leitender Kanal nur so tief in der ersten Scherenklinge (2) ausgestaltet ist, dass sie nicht völlig durch die erste Scherenklinge (2) hindurchgehend ist,
• in die Ausnehmung (3) ein Verbindungskanal (5) mündet, welcher nahezu in einem rechten Winkel zu der Ausnehmung (3) aus dieser heraus, durch die erste Scherenklinge (2) hindurch und bis an deren Oberfläche verläuft und dort als eine Anschlussöffnung (51) ausgeführt ist,
• das saugfähige Material (4) als Gleitfilmspender ausgeführt ist, der in die Ausnehmung (3) einlegbar ist und vermittels dessen ein ölige Flüssigkeit rückhaltbar und dosiert abgebbar ist, so dass bei Befüllung des Gleitfilmspenders mit der öligen Flüssigkeit ein Gleitfilm zwischen den beiden Scherenklingen (2) generierbar ist,
und
• die Ausnehmung (3) über den Verbindungskanal (5) und die Anschlussöffnung (51) über einen Anschlussstutzen (81) mit einem Tank (8) verbindbar ist, welcher sich in einem Grundträger (7) befindet, so dass eine flüssigkeitsleitende Verbindung zwischen dem Tank (8) und dem saugfähigen Material (4) in der Ausnehmung (3) generierbar ist, wobei der Grundträger (7) mit Justierhalterungen (9) auf seiner Oberfläche zum Haltern der Schere (1) versehen ist oder der Grundträger (7) aus einem magnetischen Material mit Justierelementen besteht.

2. Schere mit Micro-Gleitfilmtechnologie gemäß Anspruch 1, **dadurch gekennzeichnet, dass** die ölige Flüssigkeit Polyalfaolefin ist.

3. Schere mit Micro-Gleitfilmtechnologie gemäß Anspruch 1, **dadurch gekennzeichnet, dass** der Gleitfilmspender ein Walk aus Schurwolle ist.

4. Schere mit Micro-Gleitfilmtechnologie gemäß Anspruch 1, **dadurch gekennzeichnet, dass** der Verbindungskanal (5) als Sackbohrung ausgeführt ist.

5. Schere mit Micro-Gleitfilmtechnologie gemäß Anspruch 1, **dadurch gekennzeichnet, dass** die Anschlussöffnung (51) als Innenöffnung mit einem Kugelnippelanschluss ausgeführt ist.

6. Schere mit Micro-Gleitfilmtechnologie gemäß Anspruch 1, **dadurch gekennzeichnet, dass** der Tank (8) über einen Tankstutzen (10) verfügt, über welchen der Tank (8) im Bedarfsfall wiederbefüllbar ist.

7. Verfahren für den maximalen Erhalt der Klingenschärfe einer Schere gemäß einem oder mehrerer der Ansprüche 1 bis 6 bei dem zwischen die metallischen, geschärften Kanten der Schere eine ölige Flüssigkeit transportiert wird, welche die Berührung der aufeinandertreffenden Klingen stark reduziert, in dem eine mikroskopisch dünne Trennschicht zwischen die beiden Klingen der Schere durch die ölige Flüssigkeit generiert wird.

8. Verfahren für den maximalen Erhalt der Klingenschärfe einer Schere gemäß Anspruch 7, **dadurch gekennzeichnet, dass** die ölige Flüssigkeit in Form von Polyalfaolefin mit scheibenwischerähnlichen Vorgängen bei jedem Scherenöffnen benetzend auf die metallischen Schnittflanken der Scherenklingen aufgetragen wird, um einen sehr dünnen Auftragsfilm zu erzeugen.

## Claims

1. Shears (1) with micro sliding film technology comprising two shear blades, which can be moved relative to each other and have a cutter (21) and a rear part (22) each, and a shear blade screw connection (6) by means of which the two shear blades (2) are movably connected to each other, wherein the first of the two shear blades (2) is provided with a recess (3) which runs from the area around the shear blade screw connection (6) to nearly the tip of the first shear blade (2) in an almost parallel manner to the rear part (22) or to the cutter (21) and in which a suction-capable material (4) is added, **characterized in that**
• the recess (3) is designed as a fluid-conducting channel in the shape of a trench or a groove only to such a depth in the first shear blade (2) that is does not completely pass through the first shear blade (2),
• a connection channel (5) opens into the recess (3) and said channel extends out of the recess (3) almost at a right angle relative to the recess (3), passes through the first shear blade (2) and runs up to the surface thereof, where it is designed as a connection opening (51),
• the suction-capable material (4) is designed as a sliding film dispenser which can be inserted into the recess (3) and by means of which an oily liquid can be retained and dispensed in a metered manner so that a sliding film can be produced between the two shear blades (2) when the sliding film dispenser is filled with the oily liquid,
and
• the recess (3) can be connected via the connection channel (5) and the connection opening (51) through a connection piece (81) to a tank (8) which is located in a base support (7) so that a fluid-conducting connection can be generated between the tank (8) and the suction-capable material (4) in the recess (3), wherein the surface of the base support (7) is provided with adjusting holders (9) for holding the shears (1) or the base support (7) consists of a magnetic material with adjusting elements.

2. Shears (1) with micro sliding film technology according to claim 1, **characterized in that** the oily liquid is polyalphaolefin.

3. Shears (1) with micro sliding film technology according to claim 1, **characterized in that** the sliding film dispenser is a broadcloth made of new wool.

4. Shears (1) with micro sliding film technology according to claim 1, **characterized in that** the connection channel (5) is designed as a blind hole.

5. Shears (1) with micro sliding film technology according to claim 1, **characterized in that** the connection opening (51) is designed as an interior opening with a spherical nipple connection.

6. Shears (1) with micro sliding film technology according to claim 1, **characterized in that** the tank (8) is provided with a tank filler neck (10) via which the tank (8) can be refilled, when required.

7. A method for maximally maintaining the sharpness of the share blades according to one or more of the claims 1 to 6, in which an oily liquid is transported between the metal, sharpened edges of the shears which significantly reduces the contact of the blades by the generation of a microscopically thin separation layer between the two blades of the shears by the oily liquid.

8. The method for maximally maintaining the sharpness of the shear blades according claim 7, **characterized in that** with each opening of the shears the oily liquid in the form of polyalphaolefin is applied in a wetting manner to the metal cutting edges of the shear blades by windscreen-wiper-like operations to generate a very thin application film.

## Revendications

1. Ciseaux (1) avec technologie de film micro glissant comprenant deux lames de ciseaux (2) mobiles l'une par rapport à l'autre et présentant chacune un tranchant (21) et un dos (22) ainsi qu'un raccord à vis (6) des lames de ciseaux au moyen duquel les deux lames de ciseaux (2) sont reliées entre elles de manière mobile, la première des deux lames de ciseaux (2) étant pourvue d'un évidement (3) qui s'étend depuis la proximité du raccord à vis (6) de la lame de ciseaux pratiquement parallèlement au dos (22) ou au tranchant (21) presque jusqu'à la pointe de cette première lame de ciseaux (2) et dans lequel un matériau absorbant (4) est inséré, **caractérisé en ce que**
• l'évidement (3) est conçu dans la première lame de ciseaux (2) à la manière d'une tranchée ou d'une rainure comme un canal conducteur de fluide uniquement à une profondeur telle qu'il ne passe pas complètement à travers la première lame de ciseaux (2),
• un canal de liaison (5) s'ouvre dans l'évidement (3), lequel canal (5) sort de l'évidement (3) presque à angle droit par rapport à l'évidement (3), à travers la première lame de ciseaux (2) et jusqu'à la surface de celle-ci et y est conçu comme une orifice de raccordement (51),
• le matériau absorbant (4) est conçu comme un distributeur de film glissant qui peut être inséré dans l'évidement (3) et au moyen duquel un liquide huileux peut être retenu et distribué de manière dosée, de sorte que lorsque le distributeur de film glissant est rempli avec le liquide huileux, un film glissant peut être généré entre les deux lames de ciseaux (2),
et
• l'évidement (3) peut être relié par le canal de liaison (5) et l'orifice de raccordement (51) par une pièce de raccordement (81) à un réservoir (8) qui se trouve dans un support de base (7), de sorte qu'une liaison conductrice de liquide puisse être créée entre le réservoir (8) et le matériau absorbant (4) dans l'évidement (3) et le support de base (7) étant muni de supports de réglage (9) sur sa surface pour maintenir les ciseaux (1) ou le support de base (7) étant constitué d'un matériau magnétique avec des éléments de réglage.

2. Ciseaux avec technologie de film microglissant selon la revendication 1, **caractérisés en ce que** le liquide huileux est de la polyalfaoléfine.

3. Ciseaux avec technologie de film microglissant selon la revendication 1, **caractérisés en ce que** le distributeur de film glissant est une tissu foulé de laine vierge.

4. Ciseaux avec technologie de film microglissant selon la revendication 1, **caractérisés en ce que** le canal de liaison (5) est conçu comme un trou borgne.

5. Ciseaux avec technologie de film microglissant selon la revendication 1, **caractérisés en ce que** l'orifice de raccordement (51) est conçue comme une ouverture interne avec un raccord à mamelon sphérique.

6. Ciseaux avec technologie de film microglissant selon la revendication 1, **caractérisés en ce que** le réservoir (8) possède un tubulure de remplissage (10) par lequel le réservoir (8) peut être rempli si nécessaire.

7. Procédé pour maintenir au maximum le tranchant des lames d'une paire de ciseaux selon une ou plusieurs des revendications 1 à 6, dans lequel un liquide huileux est transporté entre les bords métalliques aiguisés des ciseaux, ce qui réduit considérablement le contact des lames se rencontrant, en générant une couche de séparation microscopiquement mince entre les deux lames des ciseaux par le liquide huileux.

8. Procédé pour maintenir au maximum le tranchant des lames d'une paire de ciseaux selon la revendication 7 est **caractérisé en ce que** le liquide huileux sous forme de polyalfaoléfine est appliqué sur les flancs de coupe métalliques des lames des ciseaux selon un procédé de type racleur à chaque ouverture des ciseaux afin de produire un film d'application très fin.
